# EUROPÄISCHE PATENTANMELDUNG

(11) **EP 1 443 174 A1**
(43) Veröffentlichungstag der Anmeldung: **04.08.2004**
(21) Anmeldenummer: 04001134.8
(22) Anmeldetag: 21.01.2004
(51) Int. Cl.: E06C 7/18, E06C 7/14

(54) **Anlehneinrichtung für eine Treppenleiter und Treppenleiter**

(30) Priorität: 22.01.2003 DE 10303219
(71) Anmelder: Blome-Tillmann, Gerhard, 59846 Sundern (DE)
(72) Erfinder: Blome-Tillmann, Gerhard, 59846 Sundern (DE)
(74) Vertreter: HOEGER, STELLRECHT & PARTNER Patentanwälte

(57) **Zusammenfassung**

Um eine Anlehneinrichtung für eine Treppenleiter bereitzustellen, welche oberhalb der letzten Treppenstufe der Treppenleiter montierbar ist oder montiert ist, und mit der sich der Gebrauchswert der Treppenleiter erhöhen läßt, wird vorgeschlagen, mindestens eine Anlagemulde mit Anlageflächen für die Beine eines Benutzers der Treppenleiter vorzusehen, wobei die Anlageflächen zwischen gegenüberliegenden Holmen der Treppenleiter positionierbar sind oder positioniert sind.

## Beschreibung

Die Erfindung betrifft eine Anlehneinrichtung für eine Treppenleiter.

Es liegt dabei die Aufgabe zugrunde, den Gebrauchswert einer Treppenleiter zu erhöhen.

Diese Aufgabe wird erfindungsgemäß dadurch gelöst, daß eine Anlehneinrichtung oberhalb der letzten Treppenstufe der Treppenleiter montierbar ist oder montiert ist, und mindestens eine Anlagemulde mit Anlageflächen für die Beine eines Benutzers der Treppenleiter aufweist, wobei die Anlageflächen zwischen gegenüberliegenden Holmen der Treppenleiter positionierbar sind oder positioniert sind.

Durch die mindestens eine Anlagemulde kann ein Benutzer, wenn er auf einer der oberen Treppenstufen steht, seine Beine an die Anlehneinrichtung anlehnen, wobei ihm insbesondere seitlicher Halt gegeben wird. Dadurch wird insbesondere bei Überkopfarbeiten die Standsicherheit erhöht. Diese wird auch beim Vornüberbeugen erhöht.

Die erfindungsgemäße Anlehneinrichtung kann integrales Teil einer Treppenleiter sein oder beispielsweise auch als Aufsatzelement ausgebildet sein, mittels welchem sich eine Treppenleiter nachträglich ausrüsten läßt.

Ganz besonders vorteilhaft ist es, wenn die mindestens eine Anlagemulde so ausgebildet ist, daß sie einem Bein seitlichen Halt und Halt nach vorne gibt. Ein Benutzer kann sich dann mit seinen Beinen in die Anlagemulde oder die Anlagemulden anlehnen, wobei die Standsicherheit erhöht wird.

Insbesondere ist dabei zur Bildung der mindestens einen Anlagemulde ein Seitenschenkel vorgesehen, mittels welchem ein Bein, welches in der Anlagemulde angelehnt ist, zumindest teilweise seitlich umgebbar ist. Ein solcher Seitenschenkel kann dann das Bein zumindest teilweise seitlich umgreifen, um so seitlichen Halt zu geben. Einer Anlagemulde sind dabei insbesondere zwei Seitenschenkel zugeordnet, um für seitlichen Halt nach beiden Seiten hin zu sorgen.

Ganz besonders vorteilhaft ist es, wenn zwei beabstandete Anlagemulden vorgesehen sind, das heißt für jedes Bein eine eigene Anlagemulde. Dadurch wird für jedes Bein getrennt für seitlichen Halt nach beiden Richtungen gesorgt. Es läßt sich dann eine hohe Standsicherheit erreichen.

Ganz besonders vorteilhaft ist es, wenn die Anlageflächen ergonomisch geformt sind, das heißt an die Anlage von Beinen angepaßt sind. Hier wiederum ist es besonders günstig, wenn die Anlageflächen für Oberschenkelanlage ergonomisch geformt sind. Es läßt sich erreichen, daß ein Benutzer bequem auf der Treppenleiter und insbesondere einer oberen Treppenstufe der Treppenleiter stehen kann, auch wenn er beispielsweise Überkopfarbeiten ausführt.

Günstig ist es, wenn die Anlageflächen so angeordnet sind, daß sie zwischen einander zugewandten Innenseiten der Holme liegen. Dadurch kann ein Benutzer sich auf einfache Weise an die Anlageflächen lehnen, wenn er auf der Treppenleiter steht.

Um auf einfache Weise muldenförmige Anlageflächen für jedes Bein auszubilden, welche insbesondere ergonomisch geformt sind, sitzt zwischen den Anlageflächen ein Trennelement, welches einstückig angeformt sein kann. Durch dieses Trennelement wird ein Abstandselement für Anlagemulden gebildet.

Das Trennelement weist günstigerweise Seitenschenkel für beabstandete Anlagemulden auf oder bildet diese Seitenschenkel. Dadurch lassen sich auf einfache Weise Anlagemulden ausbilden, welche jedem Bein getrennt seitlichen Halt nach beiden Seiten hin geben.

Ein hoher Gebrauchswert läßt sich erreichen, wenn ein Aufnahmeraum zur Ablage von Gegenständen vorgesehen ist. In diesem Aufnahmeraum lassen sich Arbeitsutensilien ablegen, wobei nicht befürchtet werden muß, daß diese von der Treppenleiter fallen.

Insbesondere ist dabei der Aufnahmeraum bei aufgestellter Treppenleiter nach oben offen, um so einen einfachen Zugriff zu ermöglichen und andererseits ein Herunterfallen von Gegenständen, welche in dem Aufnahmeraum aufgenommen sind, zu vermeiden.

Ein entsprechender Aufnahmeraum läßt sich auf einfache Weise bilden, wenn er innerhalb von Begrenzungswänden angeordnet ist, das heißt von Begrenzungswänden umgeben ist.

Die Anlageflächen können dabei mindestens teilweise eine Außenseite einer Begrenzungswand bilden.

Es kann auch vorgesehen sein, daß der Aufnahmeraum mittels einem oder mehreren Deckeln abdeckbar ist. Dadurch kann beispielsweise verhindert werden, daß aufgenommene Gegenstände beim Zusammenklappen oder beim Transport der Treppenleiter herausfallen.

Günstig ist es, wenn eine durchgehende Ausnehmung zum Halten einer Bohrmaschine oder dergleichen vorgesehen ist. In diese Ausnehmung läßt sich dann die Bohrmaschine einstecken, wobei durch eine Durchgangsausnehmung der Bohrer durchtauchen kann.

Es ist insbesondere vorgesehen, daß die Anlageflächen über eine Holmebene der Treppenleiter, welche eine Berührungsebene der gegenüberliegenden Holme ist, hinausweisen. Dadurch kann ein Benutzer auch mit gebeugtem Knie und in die Anlageflächen angelehnten Oberschenkeln auf der Treppenleiter stehen. So wird bei bequemem Stand die Standsicherheit insgesamt erhöht.

Die erfindungsgemäße Anlehneinrichtung läßt sich auf einfache und kostengünstige Weise herstellen, wenn diese - bis auf eventuelle Deckelemente - einstückig ausgebildet ist. Es ist aber auch möglich, beispielsweise über Filmscharniere, die Deckelelemente einstückig mit auszubilden.

Insbesondere ist die Anlehneinrichtung aus einem Kunststoffmaterial hergestellt.

Um ein Aufsetzelement zu bilden, mit welchem eine Treppenleiter beispielsweise auch nachträglich noch ausrüstbar ist, kann eine erfindungsgemäße Anlehneinrichtung derart geformt sein, daß sie auf die Holme und/oder ein Verbindungselement zwischen gegenüberliegenden Holmen aufsetzbar ist.

Die Erfindung betrifft ferner eine Treppenleiter mit gegenüberliegenden Holmen, welche Treppenstufen halten, wobei eine erfindungsgemäße Anlehneinrichtung vorgesehen ist.

Diese Treppenleiter weist die bereits im Zusammenhang mit der erfindungsgemäßen Anlehneinrichtung beschriebenen Vorteile auf.

Insbesondere ist die Treppenleiter klappbar, so daß sie in einer eingeklappten Stellung weniger Platz einnimmt als in der aufgeklappten Stellung, welche eine Einsatzstellung ist.

Die Anlehneinrichtung ist dabei an einem oder in der Nähe eines oberen Endes der Treppenleiter bezogen auf eine aufgestellte Treppenleiter angeordnet, so daß ein Benutzer, welcher auf der obersten Treppenstufe oder einer der oberen Treppenstufen steht, sich anlehnen kann.

Bei einem Ausführungsbeispiel ist die Anlehneinrichtung auf die gegenüberliegenden Hole und/oder ein Verbindungselement zwischen den gegenüberliegenden Holmen aufgesetzt.

Es kann aber auch vorgesehen sein, daß die Anlehneinrichtung ein Verbindungselement zwischen den gegenüberliegenden Holmen bildet, das heißt insbesondere integraler Bestandteil der Treppenleiter ist.

Ganz besonders vorteilhaft ist es, wenn die Anlageflächen so angeordnet und ausgebildet sind, daß ein Benutzer, welcher auf der obersten Treppenstufe oder einer der oberen Treppenstufen steht, sich mit den Beinen an die Anlageflächen der Anlehneinrichtung anlehnen kann. Dadurch läßt sich bei bequemem Stehen eine hohe Standsicherheit für den Benutzer erreichen.

Die Anlageflächen können dabei über einer der oberen Treppenstufen liegen und insbesondere über der obersten Treppenstufe liegen.

Die nachfolgende Beschreibung bevorzugter Ausführungsformen dient im Zusammenhang mit der Zeichnung der näheren Erläuterung der Erfindung.
Es zeigen:
- Figur 1: eine schematische Darstellung einer Treppenleiter, welche mit einer Ausführungsform einer erfindungsgemäßen Anlehneinrichtung versehen ist;
- Figur 2: eine Schnittansicht längs der Linie 2-2 eines Ausführungsbeispiels der Anlehneinrichtung gemäß Figur 3;
- Figur 3: eine Draufsicht auf ein Ausführungsbeispiel einer erfindungsgemäßen Anlehneinrichtung;
- Figur 4: eine perspektivische Darstellung der Anlehneinrichtung gemäß Figur 3;
- Figur 5: ein zweites Ausführungsbeispiel einer erfindungsgemäßen Anlehneinrichtung in perspektivischer Darstellung;
- Figur 6: ein drittes Ausführungsbeispiel einer erfindungsgemäßen Anlehneinrichtung;
- Figur 7: eine Variante einer Anlehneinrichtung gemäß Figur 6;
- Figur 8: ein viertes Ausführungsbeispiel einer erfindungsgemäßen Anlehneinrichtung in Draufsicht, und
- Figur 9: ein fünftes Ausführungsbeispiel einer erfindungsgemäßen Anlehneinrichtung in Draufsicht.

Die erfindungsgemäße Anlehneinrichtung bildet ein integrales Teil einer Treppenleiter oder ist zur Montage an einer Treppenleiter vorgesehen. Eine Treppenleiter 10 umfaßt, wie in Figur 1 gezeigt, gegenüberliegende Holme 12, welche eine Mehrzahl von Treppenstufen 14 zwischen diesen Holmen 12 halten.

Bei dem in Figur 1 gezeigten Beispiel für eine Treppenleiter 10 sind dabei an einem oberen Ende der jeweiligen Holme 12 zwei gegenüberliegende Stützstreben 16 schwenkbar gehalten. Bei aufgestellter Treppenleiter 10 wird durch die Stützstreben 16 und die Holme 12 in seitlicher Ansicht eine Dreiecksstruktur gebildet; die Holme 12 stehen mit einem unteren Ende 18 auf einer Unterlage 20 auf. Ebenso stehen die Stützstreben 16 mit einem unteren Ende 22 auf der Unterlage 20 auf. Bei aufgestellter Treppenleiter 10 sind die Treppenstufen 14 mit ihren Trittflächen im wesentlichen parallel zu einer Ebene der Unterlage 20 angeordnet, welche die unteren Enden 18, 22 berührt.

Die Stützstreben 16 sind schwenkbar an den Holmen 12 angeordnet. Die Treppenstufen 14 wiederum sind schwenkbar in gleichmäßigen Abständen an den Holmen 12 angeordnet. Die Treppenstufen 14 sind mit zwei gegenüberliegenden Streben 24 verbunden, welche parallel zu den jeweiligen Holmen 12 sind. Die Treppenstufen 14 sitzen schwenkbar an den Streben 24.

Die Streben 24 wiederum sind drehverschieblich an den Stützstreben 16 gehalten, wobei insbesondere eine aufgestellte Stellung der Treppenleiter 10, bei der die Treppenstufen 14 parallel zur Unterlage 20 (und insbesondere zu der Ebene zwischen den unteren Enden 18 und 22 sind) beispielsweise durch Verrastung sicherbar ist.

Die Treppenleiter 10 läßt sich, wenn die Streben 24 aus dieser Verrastung gelöst werden, zusammenklappen, indem die Stützstreben 16 in Richtung der Holme 12 verschwenkt werden und dadurch aufgrund der Drehverschieblichkeit der Streben 24 die Treppenstufen 14 nach oben verschwenkt werden und dabei der Abstand zwischen den Holmen 12 und den Streben 24 verringert wird.

Die Treppenleiter 10 ist mit einer erfindungsgemäßen Anlehneinrichtung 26 versehen, welche oberhalb einer letzten Treppenstufe 28 der Treppenleiter 10 montiert ist. Insbesondere ist die Anlehneinrichtung 26 an oder in der Nähe eines oberen Endes der Holme 12 zwischen diesen montiert. Ein Benutzer der Treppenleiter 10 kann, wenn er auf der letzten Treppenstufe 28 oder einer der oberen Treppenstufen steht (in Figur 1 auf der zweithöchsten Treppenstufe) sich mit seinen Beinen und insbesondere mit den Oberschenkeln an die Anlehneinrichtung 26 anlehnen.

Die Anlehneinrichtung 26 umfaßt dazu, wie in Figur 3 schematisch dargestellt, beabstandete Anlagemulden 29a, 29b, wobei die Anlagemulde 29a eine erste muldenförmige Anlagefläche 30 und die Anlagemulde 29b eine zweite muldenförmige Anlagefläche 32 aufweist. Ein nasenförmiges Trennelement 34 sitzt zwischen diesen beiden Anlagefläche 30 und 32. Die Anlageflächen 30, 32 sind ergonomisch geformt, um insbesondere die Oberschenkel eines Benutzers aufnehmen zu können.

Die Anlehneinrichtung 26 weist zur Bildung der Anlagemulden 29a, 29b jeweils Seitenschenkel 31a, 31b, 31c und 31d auf. Die benachbarten Seitenschenkel 31b und 31c sind an dem Trennelement 34 gebildet. Die Seitenschenkel 31a und 31d sitzen im Bereich eines seitlichen Endes der Anlehneinrichtung 26.

Die Seitenschenkel 31a und 31b definieren zumindest teilweise die erste Anlagefläche 30. Die Seitenschenkel 31a, 31b sind dabei so ausgebildet, daß sie ein Bein des Benutzers, welches in der Anlagemulde 29a angelehnt ist, zumindest teilweise umgeben. Sie geben dadurch dem Bein seitlich Halt innerhalb der Anlagemulde 29a. Gleiches gilt für die Anlagemulde 29b, wenn der Benutzer mit dem anderen Bein in dieser angelehnt ist.

Steht der Benutzer auf der letzten Treppenstufe 28, welche insbesondere als Plattform ausgebildet ist, oder je nach Dimensionierung der Treppenleiter 10 auf einer der oberen Treppenstufen 14, dann kann er sich mit den Beinen an die Anlageflächen 30, 32 anlehnen. Bei der Vornahme beispielsweise von Überkopfarbeiten wird dadurch die Standsicherheit erhöht, insbesondere wenn der Benutzer sich vornüber beugt. Das Anlehnen eines Benutzers mit seinen Oberschenkeln 36 in die Anlageflächen 32, 30 ist in Figur 2 schematisch gezeigt.

Die Anlageflächen 30, 32 liegen dabei oberhalb der obersten Treppenstufe 28 oder einer der oberen Treppenstufen, das heißt sie sind bezüglich eines äußeren Endes dieser letzten Treppenstufe 28 bzw. einer der oberen Treppenstufen zurückgesetzt, so daß eine Projektion in vertikaler Richtung innerhalb der entsprechenden Treppenstufe liegt. Dadurch liegt, wenn ein Benutzer sich beispielsweise vornüber beugt, der Schwerpunkt des Benutzers näher zu der Mittelebene des durch die aufgestellte Treppenleiter 10 gebildeten Dreiecks.

Es kann dabei vorgesehen sein, daß die Anlehneinrichtung 26 so an der Treppenleiter 10 positioniert ist, daß die Anlageflächen 30, 32 für die Oberschenkelanlage dann wirksam sind, wenn ein Benutzer auf der höchsten Treppenstufe 28 steht. Es kann aber auch vorgesehen sein, daß die Anlehneinrichtung 26 für die Oberschenkelanlage dann wirksam ist, wenn ein Benutzer, welcher Normalgröße aufweist, auf einer Treppenstufe unterhalb der obersten Treppenstufe 28 steht. Dadurch kann dann die Anlehneinrichtung 26 auch für kleinere Personen wirksam werden, wenn diese auf eine höhere Treppenstufe gehen.

Es kann vorgesehen sein, daß die Anlehneinrichtung 26 schalenförmig ausgebildet ist mit einem Aufnahmeraum 38, in welchen Gegenstände ablegbar sind. Bei aufgestellter Treppenleiter 10 ist dieser Aufnahmeraum 38 nach oben offen und es können in ihn beispielsweise Arbeitsutensilien abgelegt werden, um das Herunterfallen dieser Utensilien von der Treppenleiter 10 zu verhindern. Der Aufnahmeraum 38 ist dazu von Begrenzungswänden 40 umgeben, wobei die Anlageflächen 30, 32 teilweise eine Außenseite von Begrenzungswänden 40, 42 bilden.

Es kann, wie in Figur 4 schematisch gezeigt, vorgesehen sein, daß eine erfindungsgemäße Anlehneinrichtung 46 mit ihren Anlageflächen 30, 32 integraler Bestandteil der Treppenleiter 10 ist und insbesondere ein Verbindungselement zwischen gegenüberliegenden Holmen 48a, 48b insbesondere an oder in der Nähe des oberen Endes dieser Holme 48a, 48b bildet.

Es kann auch vorgesehen sein, daß, wie in Figur 5 schematisch gezeigt, eine erfindungsgemäße Anlehneinrichtung 50 auf gegenüberliegende Holme 52a, 52b der Treppenleiter aufsetzbar ist, um insbesondere nachträglich die Treppenleiter mit einer Anlehneinrichtung ausrüsten zu können. Es kann auch vorgesehen sein, daß eine erfindungsgemäße Anlehneinrichtung auf einen Verbindungsbügel aufsetzbar ist, welche gegenüberliegende Home 12 an ihrem oberen Ende miteinander verbindet und insbesondere miteinander einstückig verbindet.

Die Treppenleiter 10 weist eine erste Holmebene 54 auf (Figur 1), welche eine Begrenzungsebene der gegenüberliegenden Holme 12 nach außen ist. Parallel zu dieser Holmebene 54 liegt eine zweite Holmebene 56, welche eine Begrenzungsebene der Holme 12 nach innen ist. Die Anlageflächen 30, 32 für das Benutzerbein weisen über die erste Holmebene 54 hinaus, um auch bei Vornüberbeugung, das heißt bei gebeugtem Knie, eine gute Anlage des Oberschenkels zu ermöglichen.

Es ist möglich, daß die Anlehneinrichtung 26 auch über die zweite Holmebene 56 hinausragt, um so eine große Fläche für einen Boden 58 des Aufnahmeraums 38 bereitstellen zu können.

Der Aufnahmeraum 38 ist insbesondere so an der erfindungsgemäßen Anlehneinrichtung 26 gebildet, daß bei aufgestellter Treppenleiter 10 der Boden 58 im wesentlichen horizontal ausgerichtet ist, das heißt parallel zu den Treppenstufen 14 ausgerichtet ist.

Die Anlehneinrichtung 26 kann integral aus einem Kunststoffmaterial hergestellt sein, insbesondere wenn die Anlehneinrichtung 26 als Aufsetzelement auf die Holme 12 oder als Verbindungselement zwischen den Holmen 12 ausgebildet ist.

Es ist auch möglich, die Anlehneinrichtung 26, wie in Figur 6 gezeigt, mit einem Deckelelement 60 zu versehen, um den Aufnahmeraum 38 nach oben abdecken zu können. Das Deckelelement kann abnehmbar sein oder mittels Scharnieren 62 schwenkbar angeordnet sein.

Es kann auch vorgesehen sein, daß eine Mehrzahl von Deckelelementen 64, 66, wie in Figur 7 gezeigt, an der Anlehneinrichtung 26 angeordnet sind, um so insbesondere eine Mehrzahl von Aufnahmeräumen 68, 70 bereitzustellen, welche unabhängig voneinander geöffnet und abgedeckt werden können.

Bei einem weiteren Ausführungsbeispiel einer erfindungsgemäßen Anlehneinrichtung 72, welche in Figur 8 gezeigt ist, ist eine durchgehende Ausnehmung 74 vorgesehen, welche beispielsweise hohlkegelstumpfförmige Wände 76 aufweist, die eine Durchbrechung 78 umgeben. Die Ausnehmung 74 ist dabei im Bereich eines Trennelements 80 zwischen benachbarten Anlagemulden angeordnet.

Mittels der Ausnehmung 74 ist ein Halter für eine Bohrmaschine, einen Schrauber oder dergleichen gebildet. Die Bohrmaschine läßt sich mit eingespanntem Bohrer in dieser Ausnehmung 74 ablegen.

Bei einem weiteren Ausführungsbeispiel einer erfindungsgemäßen Anlehneinrichtung, welches in Figur 9 in einer Draufsicht gezeigt und dort als Ganzes mit 82 bezeichnet ist, ist eine einzelne Anlagemulde 84 vorgesehen, welche Anlageflächen 86 für die Beine eines Benutzers bereitstellt. Die Anlagemulde 84 ist von zwei beabstandeten äußeren Seitenschenkeln 88, 90 begrenzt. Ein Trennelement ist nicht vorgesehen.

Die Seitenschenkel 88, 90 geben Beinen des Benutzers, wenn er sich mit diesen in die Anlagemulde 84 lehnt, äußeren Halt und erhöhen so die Standsicherheit.

Durch die erfindungsgemäße Anlehneinrichtung 26 bzw. 82, welche an oder in der Nähe eines oberen Endes der Treppenleiter 10 an dieser positioniert ist, wird die Standsicherheit eines Benutzers auf der obersten Treppenstufe 28 oder einer der oberen Treppenstufen 14 erhöht, da dieser sich insbesondere mit seinen Oberschenkeln in die muldenförmigen Anlageflächen 30, 32 bzw. der Anlagemulden 29a, 29b bzw. 84 anlehnen kann. Ein Benutzer kann dann bequem angelehnt an die Anlageflächen 30, 32 bzw. 86 der Anlehneinrichtung 26 bzw. 82 beispielsweise Überkopfarbeiten durchführen. Die Standsicherheit bleibt auch beim Vornüberbeugen oder seitlichen Vornüberbeugen erhalten.

## Patentansprüche

1. Anlehneinrichtung für eine Treppenleiter (10), welche oberhalb der letzten Treppenstufe (28) der Treppenleiter (10) montierbar ist oder montiert ist, und welche mindestens eine Anlagemulde (29a, 29b; 84) mit Anlageflächen (30, 32; 86) für die Beine eines Benutzers der Treppenleiter (10) aufweist, wobei die Anlageflächen (30, 32; 86) zwischen gegenüberliegenden Holmen (12) der Treppenleiter (10) positionierbar sind oder positioniert sind.

2. Anlehneinrichtung nach Anspruch 1, **dadurch gekennzeichnet, daß** die mindestens eine Anlagemulde (29, 29b; 84) so ausgebildet ist, daß sie einem Bein seitlichen Halt und Halt nach vorne gibt.

3. Anlehneinrichtung nach Anspruch 1 oder 2, **dadurch gekennzeichnet, daß** zur Bildung der mindestens einen Anlagemulde (29a; 29b; 84) ein Seitenschenkel (31a, 31b; 31c, 31d; 88, 90) vorgesehen ist, mittels welchem ein Bein, welches in der Anlagemulde (29a; 29b; 84) angelehnt ist, zumindest teilweise seitlich umgebbar ist.

4. Anlehneinrichtung nach einem der vorangehenden Ansprüche, **dadurch gekennzeichnet, daß** zwei beabstandete Anlagemulden (29a, 29b) vorgesehen sind.

5. Anlehneinrichtung nach einem der vorangehenden Ansprüche, **dadurch gekennzeichnet, daß** die Anlageflächen (30, 32; 86) ergonomisch geformt sind.

6. Anlehneinrichtung nach Anspruch 5, **dadurch gekennzeichnet, daß** die Anlageflächen (30, 32) zur Oberschenkelanlage ergonomisch geformt sind.

7. Anlehneinrichtung nach einem der vorangehenden Ansprüche, **dadurch gekennzeichnet, daß** die Anlageflächen (30, 32) so angeordnet sind, daß sie zwischen einander zugewandten Innenseiten der Holme (12) liegen.

8. Anlehneinrichtung nach einem der vorangehenden Ansprüche, **dadurch gekennzeichnet, daß** zwischen den Anlageflächen (30, 32) ein Trennelement (34) sitzt.

9. Anlehneinrichtung nach Anspruch 8, **dadurch gekennzeichnet, daß** das Trennelement (34) Seitenschenkel (31b, 31c) für beabstandete Anlagemulden aufweist oder bildet.

10. Anlehneinrichtung nach einem der vorangehenden Ansprüche, **dadurch gekennzeichnet, daß** ein Aufnahmeraum (38) zur Ablage von Gegenständen vorgesehen ist.

11. Anlehneinrichtung nach Anspruch 10, **dadurch gekennzeichnet, daß** der Aufnahmeraum (38) so ausgebildet ist, daß ein Boden (58) bei aufgestellter Treppenleiter (10) im wesentlichen horizontal liegt.

12. Anlehneinrichtung nach Anspruch 11, **dadurch gekennzeichnet, daß** der Aufnahmeraum (38) bei aufgestellter Treppenleiter (10) nach oben offen ist.

13. Anlehneinrichtung nach einem der Ansprüche 10 bis 12, **dadurch gekennzeichnet, daß** der Aufnahmeraum (38) von Begrenzungswänden (40, 42, 44) umgeben ist.

14. Anlehneinrichtung nach Anspruch 13, **dadurch gekennzeichnet, daß** die Anlageflächen (30, 32) mindestens teilweise eine Außenseite einer Begrenzungswand (40, 42) bilden.

15. Anlehneinrichtung nach einem der Ansprüche 10 bis 14, **dadurch gekennzeichnet, daß** der Aufnahmeraum (38) mittels einem oder mehreren Deckeln (60; 64, 66) abdeckbar ist.

16. Anlehneinrichtung nach einem der vorangehenden Ansprüche, **dadurch gekennzeichnet, daß** eine durchgehende Ausnehmung (74) zum Halten einer Bohrmaschine oder dergleichen vorgesehen ist.

17. Anlehneinrichtung nach einem der vorangehenden Ansprüche, **dadurch gekennzeichnet, daß** die Anlageflächen (30, 32) über eine Holmebene (54) der Treppenleiter (10), welche eine Berührungsebene der gegenüberliegenden Holme (12) ist, hinausweisen.

18. Anlehneinrichtung nach einem der vorangehenden Ansprüche, **gekennzeichnet durch** eine einstückige Ausbildung.

19. Anlehneinrichtung nach einem der vorangehenden Ansprüche, **gekennzeichnet durch** eine Herstellung aus einem Kunststoffmaterial.

20. Anlehneinrichtung nach einem der vorangehenden Ansprüche, **gekennzeichnet durch** eine derartige Ausbildung, daß sie auf die Holme (12) und/oder ein Verbindungselement zwischen den Holmen (12) aufsetzbar ist.

21. Treppenleiter mit gegenüberliegenden Holmen (12), welche Treppenstufen (14) halten, wobei eine Anlehneinrichtung (26) gemäß einem der vorangehenden Ansprüche vorgesehen ist.

22. Treppenleiter nach Anspruch 21, **dadurch gekennzeichnet, daß** die Anlehneinrichtung (26) an einem oberen Ende der Treppenleiter bezogen auf eine aufgestellte Treppenleiter angeordnet ist.

23. Treppenleiter nach Anspruch 21 oder 22, **dadurch gekennzeichnet, daß** die Anlehneinrichtung (26) auf die gegenüberliegenden Holme (12) und/oder ein Verbindungselement zwischen den gegenüberliegenden Holmen (12) aufgesetzt ist.

24. Treppenleiter nach Anspruch 21 oder 22, **dadurch gekennzeichnet, daß** die Anlehneinrichtung (26) ein Verbindungselement zwischen den gegenüberliegenden Holmen (12) bildet.

25. Treppenleiter nach einem der Ansprüche 21 bis 24, **dadurch gekennzeichnet, daß** die Anlageflächen (30, 32) so angeordnet und ausgebildet sind, daß ein Benutzer, welcher auf der obersten Treppenstufe (28) oder einer der oberen Treppenstufen steht, sich mit den Beinen an die Anlageflächen (30, 32) der Anlehneinrichtung (26) anlehnen kann.

26. Treppenleiter nach einem der Ansprüche 21 bis 25, **dadurch gekennzeichnet, daß** die Anlageflächen (30, 32) über einer der oberen Treppenstufen liegen.

27. Treppenleiter nach Anspruch 26, **dadurch gekennzeichnet, daß** die Anlageflächen (30, 32) über der obersten Treppenstufe (28) liegen.
